# EUROPÄISCHE PATENTSCHRIFT

(11) **EP 3 607 623 B1**
(45) Veröffentlichungstag und Bekanntmachung des Hinweises auf die Patenterteilung: **14.05.2025**
(21) Anmeldenummer: 18711892.2
(22) Anmeldetag: 14.03.2018
(51) Int. Cl.: H01T 13/36

(54) **ZÜNDKERZE MIT VERBESSERTER DICHTHEIT**
SPARK PLUG WITH IMPROVED TIGHTNESS
BOUGIE D'ALLUMAGE PRÉSENTANT UNE ÉTANCHÉITÉ AMÉLIORÉE

(30) Priorität: 05.04.2017 DE 102017205828
(43) Veröffentlichungstag der Anmeldung: 12.02.2020
(73) Patentinhaber: Robert Bosch GmbH, 70442 Stuttgart (DE)
(72) Erfinder: SCHIMMEL, Chris, 71332 Waiblingen (DE); YILMAZ, Ugur, 71679 Asperg (DE)
(86) Internationale Anmeldenummer: PCT/EP2018/056350
(87) Internationale Veröffentlichungsnummer: WO 2018/184801

(56) Entgegenhaltungen:
- DE-A1- 102013 206 071
- US-A- 5 831 377
- US-A1- 2003 117 052
- US-A1- 2012 267 995
- US-A1- 2017 033 538

## Beschreibung

### Stand der Technik

Die vorliegende Erfindung betrifft eine Zündkerze mit einer verbesserten Dichtheit zwischen einem Isolator und einem Gehäuse der Zündkerze.

Zündkerze sind aus dem Stand der Technik in unterschiedlichen Ausgestaltungen bekannt. Aufgrund der steigenden Anforderungen von Herstellern von Brennkraftmaschinen betreffend ein Downsizing von Motoren werden auch kleiner Zündkerzen benötigt. Hierbei geht der Trend weg von Zündkerzen mit einem Außengewinde M14 zu Zündkerzen mit Außengewinde M10 oder M8. Dies erfordert jedoch erhöhte Anforderungen der Zündkerze hinsichtlich Robustheit, Gasdichtheit und Temperaturbeständigkeit. Aus der DE 10 2014 223 752.1 ist eine Zündkerze bekannt, welche eine verbesserte Verbindung zwischen Isolator und Gehäuse zeigt. Hierbei weist der Isolator an einem Außenumfang eine umlaufende Vertiefung auf, in welche das Gehäuse eingreift. Es wäre jedoch wünschenswert, weitere verbesserte Lösungen hinsichtlich einer Gasdichtheit und Robustheit von Zündkerzen zu haben.

Weitere Zündkerzen sind bekannt aus der US 2017/033538 A1, der DE 10 2013 206 071 A1, der US 2003/117052 A1, der US 831 377 A und der US 2012/0267995 A1.

### Offenbarung der Erfindung

Die erfindungsgemäße Zündkerze mit den Merkmalen des Anspruchs 1 weist demgegenüber den Vorteil auf, dass reduzierte Abmessungen der Zündkerze möglich sind und eine verbesserte Abdichtung der Zündkerze zwischen einem Isolator und einem Gehäuse der Zündkerze möglich sind. Dies wird erfindungsgemäß dadurch erreicht, dass die Zündkerze einen Isolator, ein Gehäuse und eine Dichtscheibe aufweist, welche zwischen dem Isolator und dem Gehäuse der Zündkerze angeordnet ist. Die Dichtscheibe ist verformbar und der Isolator weist ringförmig umlaufend einen Absatz auf, welcher im Schnitt bogenförmig ausgebildet ist und an welchem die Dichtscheibe anliegt. Der Absatz weist einen Radius R1 auf, welcher in einem Bereich von 0,20 mm bis 0,60 mm liegt. Das Material der Dichtscheibe ist dabei derart gewählt, dass eine Verformbarkeit des Isolators und des Gehäuses geringer ist als eine Verformbarkeit der Dichtscheibe. Dadurch kann bei der Montage eine sichere Verformung der Dichtscheibe ermöglicht werden. Durch die Wahl des kleinen Radius zwischen 0,20 mm bis 0,60 mm kann eine erhöhte hertzsche Flächenpressung während des Montagevorgangs erreicht werden.

Die Unteransprüche zeigen bevorzugte Weiterbildungen der Erfindung.

Eine besonders hohe Flächenpressung kann erreicht werden, wenn der Radius am Absatz des Isolators nach außen gerichtet ist. Mit anderen Worten ist der Radius konvex vorgesehen.

Besonders bevorzugt liegt der Radius in einem Bereich von 0,30 mm bis 0,50 mm und beträgt besonders bevorzugt 0,40 mm.

Vorzugsweise weist der Absatz am Isolator eine Bogenlänge in axialer Richtung gesehen in einem Bereich von 20 mm bis 26 mm auf und die Bogenlänge beträgt besonders bevorzugt 23 mm. Auch diese Maßnahme erhöht eine Flächenpressung zwischen den Fügepartner weiter.

Vorzugsweise ist zwischen dem Isolator und der Dichtscheibe eine hertzsche Flächenpressung von mind. 4500 N/mm² vorhanden, vorzugsweise mind. 5000 N/mm². Somit können auch die insbesondere bei kleineren Brennkraftmaschinen auftretenden höheren Drücke sicher abgedichtet werden.

Besonders bevorzugt weist das Gehäuse an einem Kontaktbereich für einen Kontakt mit der Dichtscheibe einen sich verjüngenden Bereich auf. Der sich verjüngende Bereich am Gehäuse ist vorzugsweise konisch. Hierdurch wird während des Fügens erreicht, dass eine sichere Abstützung der Dichtscheibe am Gehäuse möglich ist, so dass eine hohe Flächenpressung während des Fügeverfahrens möglich ist.

Um eine besonders hohe Dichtheit sicherstellen zu können, kontaktiert die Dichtscheibe im montierten Zustand des Absatz am Isolator vollständig.

Hierdurch liegt die Dichtscheibe an der gesamten Bogenlänge des Absatzes des Isolators an, so dass eine hohe Dichtheit, insbesondere gegenüber hohen Drücken, möglich ist.

Weiter bevorzugt kontaktiert die Dichtscheibe im montierten Zustand vollständig den Kontaktbereich am Gehäuse.

Vorzugsweise weist das Gehäuse der Zündkerze M10-Außengewinde oder ein M12-Außengewinde auf.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische, teilweise geschnittene Ansicht einer erfindungsgemäßen Zündkerze, und
- Figur 2: eine vergrößerte Schnittansicht der Zündkerze im Bereich einer Dichtscheibe zwischen einem Gehäuse und einem Isolator der Zündkerze.

### Bevorzugte Ausführungsform der Erfindung

Nachfolgend wird unter Bezugnahme auf die Figuren 1 und 2 eine Zündkerze 1 gemäß einem bevorzugten Ausführungsbeispiel der Erfindung im Detail beschrieben.

Wie aus Figur 1 ersichtlich ist, weist die Zündkerze einen Isolator 2 aus einem elektrisch nicht-leitenden Material auf, insbesondere aus Keramik. Ferner weist die Zündkerze ein Gehäuse 3 aus einem Metallmaterial auf. Am Gehäuse 3 ist ein Außengewinde 10 vorgesehen.

Die Zündkerze 1 umfasst ferner eine Mittelelektrode 8 und eine Masseelektrode 9. Das Bezugszeichen 6 bezeichnet einen äußeren Dichtring, welcher im montierten Zustand der Zündkerze an einem Zylinderkopf oder dgl. abdichtet.

Wie weiter aus Figur 1 ersichtlich ist, ist am zum Brennraum gerichteten Ende der Zündkerze, an welchem die Mittelelektrode 8 und die Masseelektrode 9 angeordnet ist, ein Spalt 5 zwischen dem Isolator 2 und dem Gehäuse 3 vorhanden. Über den Spalt 5 können hohe Drücke in das Innere der Zündkerze gelangen. Um dies zu verhindern, ist eine Dichtscheibe 4 zwischen dem Isolator 2 und dem Gehäuse 3 angeordnet.

Die Dichtscheibe 4 ist im Detail aus Figur 2 ersichtlich. Die Dichtscheibe 4 ist aus einem verformbaren Material hergestellt, welches eine höhere Verformbarkeit aufweist, als das Material des Isolators und das Material des Gehäuses.

Wie in Figur 2 dargestellt, weist der Isolator 2 einen Absatz 20 auf, welcher im Schnitt bogenförmig ausgebildet ist. Der Absatz 20 weist einen Radius R1 auf. Der Radius R1 liegt in einem Bereich von 0,20 mm bis 0,60 mm und beträgt vorzugsweise 0,40 mm.

Wie aus Figur 2 ersichtlich ist, ist in Axialrichtung X-X der Zündkerze der Absatz 20 zwischen einer ersten Wandfläche 21 und einer zweiten Wandfläche 22 angeordnet. Die erste Wandfläche 21 ist vorzugsweise zylindrisch und die zweite Wandfläche 22 ist ebenfalls vorzugsweise zylindrisch.

Am Gehäuse 3 ist auf Höhe der Dichtscheibe 4 ein sich verjüngender Bereich 30 vorgesehen. In diesem Ausführungsbeispiel ist der sich verjüngende Bereich 30 konisch gebildet. Ein Winkel α des konischen Bereichs zu einer Senkrechten Y zur Axialrichtung X-X ist vorzugsweise ca. 115°.

Wie aus Figur 2 weiter ersichtlich ist, liegt im montierten Zustand die verformte Dichtscheibe 4 vollständig am bogenförmigen Absatz 20 an. Weiterhin liegt die verformte Dichtscheibe 4 ebenfalls vollständig an der konischen Fläche 30 des Gehäuses 3 an. Durch die Wahl des kleinen Radius R1 ergibt sich hierbei eine sehr hohe, hertzsche Flächenpressung von über 4500 N/mm².

Eine Bogenlänge des Absatzes 20 zwischen der ersten und zweiten Wandfläche 21, 22 liegt vorzugsweise in einem Bereich von 20 mm bis 26 mm und beträgt in diesem Ausführungsbeispiel 23 mm.

Somit kann eine verbesserte Dichtheit der Zündkerze zwischen dem Isolator 2 und dem Gehäuse 3 erreicht werden, indem die Bedingungen für eine erhöhte hertzsche Flächenpressung zwischen den Fügepartnern Isolator 2, Gehäuse 3 und Dichtscheibe 4 erreicht wird. Dadurch kann vermieden werden, dass Brennraumgase über den Spalt 5 in das Innere der Zündkerze gelangen.

Als Material für die Dichtscheibe 4 wird ein relativ leicht verformbares Material verwendet. Das Material weist vorzugsweise auch noch einen hohen Wärmeleitkoeffizienten auf, so dass eine Wärmeleitung vom Gehäuse 3 in Richtung zum Isolator 2 möglich ist.

Wie aus Figur 1 ersichtlich ist, ist die Dichtscheibe 4 in Axialrichtung X-X der Zündkerze 1 auf Höhe des Außengewindes 10 am Gehäuse 3, insbesondere am Ende des Außengewindes 10, welches in Richtung zur brennraumabgewandten Seite der Zündkerze liegt, vorgesehen.

Das Außengewinde 10 weist reduzierte Abmessungen auf und ist vorzugsweise ein M10-Außengewinde oder ein M12-Außengewinde.

## Patentansprüche

1. Zündkerze, umfassend:
- einen Isolator (2),
- ein Gehäuse (3), und
- eine Dichtscheibe (4), die zwischen dem Isolator (2) und dem Gehäuse (3) angeordnet ist,
- wobei die Dichtscheibe (4) verformbar ist,
- wobei der Isolator (2) einen ringförmig umlaufenden Absatz (20) aufweist, der zwischen einer ersten Wandfläche (21) und einer zweiten Wandfläche (22) des Isolators (2) angeordnet ist, wobei die erste Wandfläche (21) und die zweite Wandfläche (22) parallel zu einer Längsachse (X) der Zündkerze sind,
- wobei der Absatz (20) im Schnitt vollständig bogenförmig ausgebildet ist und an welchem die Dichtscheibe (4) anliegt, **dadurch gekennzeichnet, dass** der Absatz (20) einen Radius (R1) aufweist, welcher in einem Bereich von 0,20 mm bis 0,60 mm liegt.

2. Zündkerze nach Anspruch 1, wobei der Radius (R1) als konvexer Radius ausgebildet ist.

3. Zündkerze nach einem der vorhergehenden Ansprüche, wobei der Radius (R1) in einem Bereich von 0,30 mm bis 0,50 mm liegt und insbesondere 0,40 mm beträgt.

4. Zündkerze nach einem der vorhergehenden Ansprüche, wobei der Absatz (20) eine Bogenlänge aufweist, die in einem Bereich von 20 mm bis 26 mm liegt und insbesondere 23 mm beträgt.

5. Zündkerze nach einem der vorhergehenden Ansprüche, wobei zwischen dem Isolator (2) und der Dichtscheibe (4) eine Flächenpressung von mind. 4500 N/mm², vorzugsweise 5000 N/mm², vorhanden ist.

6. Zündkerze nach einem der vorhergehenden Ansprüche, wobei das Gehäuse (3) an einem Kontaktbereich für einen Kontakt mit der Dichtscheibe (4) einen sicher verjüngenden Bereich (30), insbesondere sich konisch verjüngenden Bereich, aufweist.

7. Zündkerze nach einem der vorhergehenden Ansprüche, wobei die Dichtscheibe (4) im montierten Zustand vollständig den Absatz (20) am Isolator kontaktiert.

8. Zündkerze nach Anspruch 6 oder 7, wobei die Dichtscheibe (4) im montierten Zustand vollständig den Kontaktbereich (30) am Gehäuse (3) kontaktiert.

9. Zündkerze nach einem der vorhergehenden Ansprüche, wobei das Gehäuse (3) ein M10-Außengewinde oder ein M12-Außengewinde aufweist.

## Claims

1. Spark plug, comprising:
- an insulator (2),
- a housing (3), and
- a sealing washer (4) which is arranged between the insulator (2) and the housing (3),
- wherein the sealing washer (4) is deformable,
- wherein the insulator (2) has an annularly encircling shoulder (20) which is arranged between a first wall surface (21) and a second wall surface (22) of the insulator (2), wherein the first wall surface (21) and the second wall surface (22) are parallel to a longitudinal axis (X) of the spark plug,
- wherein the shoulder (20) is formed entirely in an arc shape in section and the sealing washer (4) bears on the shoulder, **characterized in that** the shoulder (20) has a radius (R1), which lies in a range of from 0.20 mm to 0.60 mm.

2. Spark plug according to Claim 1, wherein the radius (R1) is formed as a convex radius.

3. Spark plug according to either of the preceding claims, wherein the radius (R1) lies in a range of from 0.30 mm to 0.50 mm and in particular is 0.40 mm.

4. Spark plug according to any of the preceding claims, wherein the shoulder (20) has an arc length which lies in a range of from 20 mm to 26 mm and in particular is 23 mm.

5. Spark plug according to any of the preceding claims, wherein a surface pressure of at least 4500 N/mm², preferably 5000 N/mm², is present between the insulator (2) and the sealing washer (4).

6. Spark plug according to any of the preceding claims, wherein the housing (3) has a tapering region (30), in particular a conically tapering region, on a contact region for contact with the sealing washer (4).

7. Spark plug according to any of the preceding claims, wherein the sealing washer (4) makes full contact with the shoulder (20) on the insulator in the assembled state.

8. Spark plug according to Claim 6 or 7, wherein the sealing washer (4) makes full contact with the contact region (30) on the housing (3) in the assembled state.

9. Spark plug according to any of the preceding claims, wherein the housing (3) has an M10 external thread or an M12 external thread.

## Revendications

1. Bougie d'allumage, comprenant :
- un isolant (2),
- un culot (3), et
- un joint d'étanchéité (4) disposé entre l'isolant (2) et le culot (3),
- le joint d'étanchéité (4) étant déformable,
- l'isolant (2) présentant un épaulement (20) périphérique annulaire, disposé entre une première paroi latérale (21) et une deuxième paroi latérale (22) de l'isolant (2), la première paroi latérale (21) et la deuxième paroi latérale (22) étant parallèles à un axe longitudinal (X) de la bougie d'allumage,
- l'épaulement (20) étant entièrement réalisé en forme d'arc en coupe transversale et sur lequel repose le joint d'étanchéité (4), **caractérisée en ce que** l'épaulement (20) présente un rayon (R1) se situant dans une plage de 0,20 mm à 0,60 mm.

2. Bougie d'allumage selon la revendication 1, dans laquelle le rayon (R1) est réalisé sous forme de rayon convexe.

3. Bougie d'allumage selon l'une quelconque des revendications précédentes, dans laquelle le rayon (R1) se situe dans une plage de 0,30 mm à 0,50 mm et est en particulier égal à 0,40 mm.

4. Bougie d'allumage selon l'une quelconque des revendications précédentes, dans laquelle l'épaulement (20) présente une longueur d'arc qui se situe dans une plage de 20 mm à 26 mm et est en particulier égale à 23 mm.

5. Bougie d'allumage selon l'une quelconque des revendications précédentes, dans laquelle une pression de surface d'au moins 4500 N/mm², de préférence de 5000 N/mm², est présente entre l'isolant (2) et le joint d'étanchéité (4).

6. Bougie d'allumage selon l'une quelconque des revendications précédentes, dans laquelle le culot (3) présente, au niveau d'une zone de contact avec le joint d'étanchéité (4), une zone se rétrécissant (30), en particulier une zone se rétrécissant de manière conique.

7. Bougie d'allumage selon l'une quelconque des revendications précédentes, dans laquelle le joint d'étanchéité (4) à l'état monté est entièrement en contact avec l'épaulement (20) sur l'isolant.

8. Bougie d'allumage selon la revendication 6 ou 7, dans laquelle le joint d'étanchéité (4) à l'état monté est entièrement en contact avec la zone de contact (30) sur le culot (3).

9. Bougie d'allumage selon l'une quelconque des revendications précédentes, dans laquelle le boîtier (3) présente un filetage extérieur M10 ou un filetage extérieur M12.
